# EUROPÄISCHE PATENTSCHRIFT

(11) **EP 2 265 535 B1**
(45) Veröffentlichungstag und Bekanntmachung des Hinweises auf die Patenterteilung: **29.07.2015**
(21) Anmeldenummer: 09734477.4
(22) Anmeldetag: 27.03.2009
(51) Int. Cl.: E04H 15/64, B66C 1/66

(54) **LASTAUFNAHMEVORRICHTUNG ZUM EINLEITEN VON LASTKRÄFTEN WIE SEILKRÄFTE ODER SPANNKRÄFTE VON FLÄCHENSTRUKTUREN**
LOAD TAKE-UP DEVICE FOR INTRODUCING LOAD FORCES SUCH AS CABLE FORCES OR TENSION FORCES OF FLAT STRUCTURES
DISPOSITIF DE PRÉHENSION DES CHARGES DESTINÉ À TRANSMETTRE LES FORCES DE LA CHARGE, TELLES QUE LES FORCES DE CÂBLES OU LES FORCES DE SERRAGE, DANS LE CAS DE STRUCTURES PLATES

(30) Priorität: 21.04.2008 DE 102008019912
(43) Veröffentlichungstag der Anmeldung: 29.12.2010
(73) Patentinhaber: CARL STAHL GMBH, 73079 Süssen (DE)
(72) Erfinder: RUBE, Helmut, 73079 Süssen (DE)
(74) Vertreter: Bartels, Martin Erich Arthur
(86) Internationale Anmeldenummer: PCT/EP2009/002252
(87) Internationale Veröffentlichungsnummer: WO 2009/129914

(56) Entgegenhaltungen:
- FR-A- 2 884 239
- GB-A- 2 261 651
- US-A- 2 812 971
- US-A- 5 622 197

## Beschreibung

Die Erfindung betrifft eine Flächenstruktur mit einer Lastaufnahmevorrichtung gemäß dem Oberbegriff des Anspruchs 1. Eine solche Anordnung ist aus der US 5 622 197 bekannt.

In der modernen Architektur haben zunehmend Tragwerkskonzepte Eingang gefunden, bei denen flächige Elemente, wie zelt- oder schirmartige Abdeckungen, die als textiler Baustoff Teil eines Tragwerks bilden, an Stützeinrichtungen verankert oder aufgespannt werden, beispielsweise an Stahlstützen. Um zu erreichen, dass die betreffenden Elemente raumbildende Strukturen einer jeweils gewünschten architektonischen Formgebung bilden, ist die jeweilige, geeignete Einleitung der Lastkräfte, insbesondere der aufspannenden oder tragenden Seilkräfte, von wesentlicher Bedeutung. So muß sichergestellt sein, dass, um Verwerfungen der gewünschten architektonischen Formgebung zu vermeiden, die Wirkungslinie der einzuleitenden, an der betroffenen Stützeinrichtung angreifenden Seilkraft unabhängig von der jeweiligen Orientierung (Neigung) der zum Tragwerk gehörenden Stütze ist.

Im Hinblick hierauf liegt der Erfindung die Aufgabe zugrunde, eine Flächenstruktur mit einer Lastaufnahmevorrichtung zu schaffen, die den diesbezüglichen Anforderungen in besonderer Weise gerecht wird.

Erfindungsgemäß ist diese Aufgabe durch eine Flächenstruktur mit einer Lastaufnahmevorrichtung gelöst, die die Merkmale des Patentanspruches 1 in seiner Gesamtheit aufweist.

Danach besteht eine wesentliche Besonderheit der Erfindung darin, dass die Übertragungsfläche zumindest teilweise konvex gekrümmt ausgebildet oder durch Flächenteile gebildet ist, die am Lastaufnahmeteil von einer konvex gekrümmten Einhüllenden umschrieben sind. Durch die Zusammenwirkung mit einer zugeordneten Konkavität einer Trägerfläche des Zugmittels erfolgt die Lastübertragung daher über eine kugelgelenkartige Verbindung, die bei unterschiedlichen Zugrichtungen im wesentlichen querkraftfrei ist. Dies ermöglicht eine optimale Anbindung aufzuspannender Flächenstrukturen, ohne dass die Gefahr besteht, dass es zu Verwerfungen durch die Einwirkung von Querkräften kommt. Das Übergreifen der Übertragungsfläche am Lastaufnahmeteil durch eine die Trägerfläche definierende Konkavität am Zugmittel bietet Sicherheit gegen Enthaken, ungeachtet, an welcher Stelle die Wirkungslinie der Zugkraft die gewölbte Übertragungsfläche am Lastaufnahmeteil schneidet.

Zur Realisierung dieser Gestaltung kann das Lastaufnahmeteil in der Art eines Sphäroides ausgebildet sein. Unter dem Begriff "Art eines Sphäroides" ist im vorliegenden Zusammenhang nicht nur ein im strengen Sinne sphärischer Körper, wie eine glatte Kugel oder Halbkugel, zu verstehen, sondern jeder kugelähnliche gewölbte Körper, möglicherweise auch mit in Teilbereichen ovalem Querschnitt, oder in Form eines kugelähnlichen Körpers, der an seiner Oberfläche konturiert ist, beispielsweise gerippt oder gerillt, wobei die Gipfelbereiche von einer konvex gekrümmten Einhüllenden umschriebene Flächenareale bilden.

Die Übertragungsfläche kann insbesondere auch eine einen Teil eines Kugelkörpers bildende Kugelfläche sein, die mit einer Art Kugelhaken am Zugmittel zusammenwirken kann, an dem die Trägerfläche durch Teile einer Kugelkalotte gebildet ist.

Bei besonders vorteilhaften Ausführungsbeispielen ist die Kugelfläche an einem das Lastaufnahmeteil bildenden Kugelteil gebildet, das über ein Ankerteil mit der Tragstruktur verbindbar ist. Ebenso kann jedoch bei Bauteilen, die von vornherein für die Zusammenwirkung mit einem erfindungsgemäßen Lastaufnahmeteil vorgesehen sind, dessen Ankerteil unmittelbar an der Tragstruktur angeformt sein.

Die Anordnung kann auch so getroffen sein, dass die die Übertragungsfläche bildenden, von einer konvex gekrümmten Einhüllenden umschriebenen Flächenareale voneinander durch im Lastaufnahmeteil zurückgenommene Flächenareale voneinander abgesetzt sind. Der Angriff der Trägerfläche des Zugmittels erfolgt somit an Flächenarealen am Lastaufnahmeteil, zwischen denen sich vertiefte Bereiche befinden. Diese Bereiche können bei einem Einsatz der Lastaufnahmevorrichtung unter ungünstigen Umgebungsbedingungen, insbesondere wenn eine starke Verschmutzungsgefahr besteht, Aufnahmeräume für Partikel, wie Sand, Ruß oder dergleichen bilden.

Diesbezüglich kann die Anordnung so getroffen sein, dass voneinander abgesetzte Flächenareale am Lastaufnahmeteil durch Ringrippen gebildet sind, die, bezogen auf die Achse des Ankerteiles, in Radialebenen im Abstand voneinander verlaufen, und/oder durch Ringabschnitte bildende Rippen gebildet sein, die vom Ankerteil ausgehend zueinander divergierend verlaufen und durch Vertiefungen voneinander getrennt sind. Es kann auch ein Muster aus Rippen und Vertiefungen vorgesehen sein, beispielsweise indem in Radialebenen verlaufende Rippen durch Vertiefungen unterbrochen sind, die vom Schaftteil ausgehend zueinander divergierend verlaufen und die Rippen unter rechtem Winkel schneiden.

Bei Ausführungsbeispielen, bei denen das Lastaufnahmeteil über ein Ankerteil mit der Tragstruktur verbindbar ist, ist als Ankerteil vorzugsweise ein an einer Außenfläche der Tragstruktur vorstehendes Schaftteil vorgesehen, an das sich endseitig das mit ihm einstückig verbundene Kugelteil anschließt. Bei an der Außenfläche der Struktur vorstehendem Kugelteil, sei es dass das Kugelteil endseitig an ein Schaftteil anschließt oder an der Struktur unmitteilbar angeformt ist, eröffnet sich die Möglichkeit, an einer Trägerstruktur auch seitlich anzugreifen, d. h. mit einer entlang der Außenfläche der Struktur verlaufenden Zugrichtung. Die Erfindung zeichnet sich durch besonders vielfältige Einsatzmöglichkeiten aus.

Bei vorteilhaften Ausführungsbeispielen endet das Schaftteil in einem mit der Tragstruktur verschraubbaren Gewindezapfen. Das Lastaufnahmeteil ist dadurch besonders einfach und sicher an Tragstrukturen anbringbar und davon bequem abnehmbar, so dass es gegebenenfalls für eine Wiederverwendung zur Verfügung steht.

Bei besonders vorteilhaften Ausführungsbeispielen weist das Schaftteil an dem dem Kugelteil benachbarten Ende des Gewindezapfens eine Erweiterung in Form eines Bundes auf, dessen Durchmesser größer ist als derjenige des Gewindezapfens und der eine Abstützfläche für die Anlage an der Außenseite der mit dem Gewindezapfen verschraubten Tragstruktur bildet. Dadurch ist das Schaftteil gegen Biegemomente wirksam abgestützt, die auftreten, wenn Lastkräfte mit Zugrichtungen angreifen, die zur Achse des Schaftteiles im Winkel geneigt sind.Daher eignet sich die Erfindung für die Übertragung von Lastkräften, die sogar 90 Grad zur Achse des Schaftteiles des Lastaufnahmeteils gerichtet sein können.

Vorzugsweise hat der Durchmesser des Bundes etwa die doppelte Größe des Durchmessers des Gewindezapfens, und der Durchmesser des Kugelkörpers des Kugelteiles hat vorzugsweise ebenfalls etwa die doppelte Größe des Durchmessers des Gewindezapfens.

In besonders vorteilhafter Weise kann die Anordnung so getroffen sein, dass das Zugmittel einen Kugelhaken mit einem Kugelträgergehäuse aufweist, in dem das Kugeltei und ein an dieses angrenzender Teil des Schaftteils des Lastaufnahmeteils aufnehmbar sind und das innenseitig Teile einer Kugelkalotte aufweist, die mit ihren Kugelflächenteilen selbst oder mit aus den Kugelflächenteilen radial vorstehenden Flächenteilen die Trägerfläche für die Zusammenwirkung mit der Übertragungsfläche am Kugelteil des Lastaufnahmeteils bildet.

Bei besonders vorteilhaften Ausführungsbeispielen kann das Kugelträgergehäuse einen Aufnahmeraum aufweisen, der beim Zustand der Verhakung mit dem Lastaufnahmeteil das Kugelteil und das angrenzende Schaftteil umgibt.

Ein derartiges Gehäuse kann glockenartig mit einem dem Bodenteil entgegengesetzten Oberteil gestaltet sein, an dem sich eine Angriffsstelle für die vom Zugmittel erzeugte Zugkraft, beispielsweise in Form eines Seiles, befindet, wobei die Wirkungslinie der Zugkraft eine von Bodenteil zu Oberteil verlaufende Hauptachse des Kugelträgergehäuses definiert. Hierbei kann die Anordnung so getroffen sein, dass Aussparungen für Bewegungen des Lastaufnahmeteils ins Innere des Kugelträgergehäuses sowie aus diesem heraus eine zur Hauptachse senkrechte Bewegungsrichtung vorschreiben. Dadurch ist ein Kugelhaken gebildet, bei dem die Verhakung durch eine zur Hauptachse des Kugelträgergehäuses quer verlaufende Bewegung relativ zum Lastaufnahmeteil zustande kommt.

Die hierfür vorgesehenen Aussparungen im Kugelträgergehäuse können durch einen Schlitz im Bodenteil mit einer den Durchtritt des Schaftteiles des Lastaufnahmeteils ermöglichenden Breite und einen sich an den Schlitz anschließenden Durchbruch in der Seitenwand gebildet sein, der den Durchtritt des Kugelteiles des Lastaufnahmeteils ermöglicht.

Während unter Last ein Austritt des Kugelteiles aus dem Kugelträgergehäuse aufgrund der Formgebung der zusammenwirkenden Flächen ausgeschlossen ist, kann Vorsorge dafür getroffen sein, dass beim Zustand fehlender Zugkraft keine ungewollte Enthakung stattfindet. Hierfür kann bei besonders vorteilhaften Ausführungsbeispielen am Oberteil des Kugelträgergehäuses eine um eine zur Hauptachse und zur Längsrichtung des Schtitzes senkrechte Achse schwenkbare Klappe vorgesehen sein, die in eine den Durchbruch teilweise sperrende Stellung zur Sicherung des Verhakungszustandes oder in eine den Durchbruch freigebende Stellung bewegbar ist, wobei vorzugsweise die Klappe in die sperrende Stellung vorgespannt ist.

Bei weiter abgewandelten Ausführungsbeispielen ist das Kugelträgergehäuse nicht als einheitlicher Glockenkörper gebildet, sondern die Anordnung ist so getroffen, dass das Oberteil des Kugelträgergehäuses eine mit der Angriffsstelle für die vom Zugmittel erzeugte Zugkraft verbundene Schwenklagerung für zwei schalenförmige Gehäusehälften bildet, die zwischen einer auseinandergeklappten Enthakungsposition und einer aneinander angeklappten Verhakungsposition schwenkbar sind, bei der der Aufnahmeraum gebildet ist, der beim Zustand der Verhakung das Kugelteil des Lastaufnahmeteils unter Freilassung lediglich des an das Kugelteil angrenzenden Schaftabschnittes umgibt. Bei einem solchen Ausführungsbeispiel sind zur Bildung der Trägerfläche an den Innenseiten der Schalenkörper Kugelkalottenteile für die Zusammenwirkung mit der Übertragungsfläche des im Aufnahmeraum befindlichen Kugelteils ausgebildet.

Nachstehend ist die Erfindung anhand von in der Zeichnung dargestellten Ausführungsbeispielen im Einzelnen erläutert. Es zeigen:
- Fig. 1 eine stark schematisch vereinfachte, perspektivische Schrägansicht einer Überdachung aus einem mittels erfindungsgemäßer Lastaufnahmevorrichtungen an Säulen aufgespannten Segel;
- Fig. 2 eine gegenüber einer praktischen Ausführungsform vergrößert dargestellte, perspektivische Schrägansicht eines Ausführungsbeispiels der erfindungsgemäßen Lastaufnahmevorrichtung, wobei der Zustand der Verhakung dargestellt ist;
- Fig. 3 eine gegenüber einer praktischen Ausführungsform stark vergrößert gezeichnete Seitenansicht lediglich des Lastaufnahmeteils;
- Fig. 4 eine in perspektivischer Schrägansicht und mittig längs aufgeschnitten gezeichnete Darstellung des in Fig. 2 gezeigten Verhakungszustandes, wobei die Schnittebene in Längsrichtung eines Schlitzes verläuft, der im Bodenteil eines Kugelträgergehäuses ausgebildet ist;
- Fig. 5 eine der Fig. 2 ähnliche Darstellung des Verhakungszustandes, wobei das Lastaufnahmeteil an einer Seitenwand einer Tragstruktur zugänglich ist;
- Fig. 6 eine perspektivische Schrägansicht eines unter Benutzung des Ausführungsbeispieles der Lastaufnahmevorrichtung gebildeten Gehänges;
- Fig. 7 eine gegenüber Fig. 6 in größerem Maßstab gezeichnete Teildarstellung lediglich des in Fig. 6 mit VI bezeichneten Bezirks;
- Fig. 8 eine der Fig. 2 ähnliche Darstellung des Verhakungszustandes, wobei ein abgewandeltes Beispiel eines Kugelträgergehäuses in perspektivischer Schrägansicht dargestellt ist;
- Fig. 9 einen halbseitigen Längsschnitt des in Fig. 8 dargestellten Verhakungszustandes;
- Fig. 10 einen stark vergrößert gezeichneten Teilausschnitt des in Fig. 9 mit X bezeichneten Bezirks;
- Fig. 11 eine perspektivische Schrägansicht lediglich einer abgewandelten Ausführungsform eines Kugelträgergehäuses;
- Fig. 12 einen der Fig. 9 ähnlichen, halbseitigen Längsschnitt des Verhakungszustandes des Kugelträgergehäuses von Fig. 11 und des verhakten Lastaufnahmeteils;
- Fig. 13 eine stark vergrößerte Teildarstellung lediglich des in Fig. 11 mit XIII bezeichneten Bezirkes;
- Fig. 14 eine Seitenansicht einer weiter abgewandelten Ausführungsform eines Kugelträgergehäuses in teilweise geöffnetem Zustand vor der endgültigen Verhakung mit dem Lastaufnahmeteil;
- Fig. 15 den Zustand der vollständigen Verhakung des Kugelträgergehäuses von Fig. 14 mit dem Lastaufnahmeteil;
- Fig. 16 bis 18 perspektivische Schrägansichten dreier weiterer Ausführungsbeispiele des Lastaufnahmeteils;
- Fig. 19 eine perspektivische, gegenüber einer praktischen Ausführungsform vergrößert gezeichnete Darstellung eines weitere Ausführungsbeispiels der erfindungsgemäßen Lastaufnahmevorrichtung und
- Fig. 20 und 21 eine Rückansicht bzw. Seitenansicht des Ausführungbeispiels von Fig. 19.

Die Fig.1 zeigt in stark schematisch vereinfachter Darstellung ein Flächentragwerk mit einer Flächenstruktur, in Form eines Segels S etwa rechteckiger Kontur aus textilem Werkstoff, das eine zelt- oder schirmartige Dachfläche bildet. Das Segel S ist an einer Tragstruktur mit je einer jedem Eckbereich des Segels S zugeordneten Stahlstütze 10 aufgespannt, die jeweils etwas nach außen geneigt auf einer Bodenfläche B stehen und an dieser mittels Spannseilen 14 abgespannt sind. Am freien Ende 12 jeder Stütze 10 befinden sich zum Einleiten der das Segel S aufspannenden Zugkräfte in die Stahlstützen 10 jeweils zwei erfindungsgemäße Lastaufnahmevorrichtungen, die in Fig.1 nicht im einzelnen dargestellt, sondern lediglich bei 20 schematisiert angedeutet sind. In jede der beiden an jeder Stahlstütze 10 befindlichen Lastaufnahmevorrichtungen 20 wird über ein Zugmittel, von dem in Fig.1 jeweils lediglich ein Stahlseil 9 sichtbar ist, die das Segel S spannende Zugkraft eingeleitet. Die Ausbildung der Zugmittel und der ihnen zugeordneten Lastaufnahmevorrichtung ist anhand der weiteren Figuren erläutert.

Ein in Fig. 2 ist eines dieser Zugmittel als Ganzes mit 1 bezeichnet und weist ein metallisches Kugelträgergehäuse 3 auf, das am oberen Ende durch ein Oberteil 5 geschlossen ist, das mit dem übrigen Gehäuse einstückig als kreisrunde Deckelplatte geformt ist, die im Abstand voneinander nach oben vorspringende schenkelartige Ansätze 7 aufweist, zwischen denen eine Angriffsstelle für das zugehörige Stahlseil 9 gebildet ist. Vom runden Oberteil 5 erstreckt sich eine eine Art Glockenmantel bildende Seitenwand 11 zu einem Bodenteil 13 des Kugelträgergehäuses 3 hin. Innerhalb der Seitenwand 11 ist zwischen Oberteil 5 und Bodenteil 13 ein Aufnahmeraum 15 gebildet, der sich vom Oberteil 5 gegen das Bodenteil 13 hin näherungsweise kreiszylindrisch erstreckt, wobei die Kreiszylinderform jedoch vor der Innenseite des Bodenteils 13 endet. Von diesem unteren Ende der Kreiszylinderform ausgehend, bildet das Innere des Bodenteiles 13 die konkave Trägerfläche für die Zusammenwirkung mit der konvexen Übertragungsfläche eines zugeordneten Lastaufnahmeteils 17, worauf unten, mit besonderem Bezug auf Fig. 3 und 4, näher eingegangen wird. Die Fig. 3 zeigt in gesonderter Darstellung das als Ganzes mit 17 bezeichnete Lastaufnahmeteil gemäß dem hier zu beschreibenden Ausführungsbeispiel der Erfindung. Das Lastaufnahmeteil 17 ist ein einstückiges, rotationssymmetrisches Metallteil und weist drei Hauptteile auf, nämlich einen kreisrunden Schaftteil 19 mit einem sich am in der Zeichnung oben liegenden Ende anschließenden Kugelteil 21 und einem sich am anderen, unten liegenden Ende anschließenden Gewindezapfen 23. Der Schaftteil 19 dient als Ankerteil für die Verankerung an einer Tragstruktur.

Am Übergang des Schaftteiles 19 in den Gewindezapfen 23 befindet sich ein einen kreisrunden Ringflansch bildender Bund 25, dessen Durchmesser beim gezeigten Beispiel größer ist als der Durchmesser des Kugelteiles 21 und etwa doppelt so groß ist wie der Durchmesser des Gewindezapfens 23. An seiner dem Gewindezapfen 23 zugekehrten Unterseite bildet der Bund 25 eine ebene Ringfläche, auf deren Funktion unten eingegangen wird. Der Kugelteil 21 bildet, bezogen auf einen auf der Hochachse 29 gelegenen Krümmungsmittelpunkt 31, einen Teil eines Kugelkörpers 33, der sich, vom Ende des Schaftteiles 19 ausgehend, bis zu einem Ringbereich 35 erstreckt, wo die Krümmung gegenüber dem seitherigen Kugelradius in einen Krümmungsradius übergeht, der beim gezeigten Beispiel um den Faktor 2,5 kleiner ist als der Radius des Kugelkörpers 33. Am Ende dieses stärker gekrümmten Teiles 37 schließt sich eine ebene Abflachung 39 als Endfläche des Kugelteiles 21 an.

Fig. 4 zeigt den Zustand der Verhakung des Zugmittels 1 mit dem Lastaufnahmeteil 17, das mittels seines Gewindezapfens 23 mit der Tragstruktur 41 so verschraubt ist, dass das Schaftteil 19 an der ebenen Außenseite 43 der Tragstruktur 41 vorsteht. Wie aus Fig. 2 und 4 ersichtlich ist, liegt hierbei die Ringfläche 27 am Bund 25, der eine Erweiterung des Schaftes 19 bildet, an der Außenseite 43 der Tragstruktur 41 als Abstützfläche an. Zur Bildung der Verschraubung zwischen Gewindezapfen 23 und Tragstruktur 41 weist der Bund 25 beim gezeigten Beispiel zwei diametral gegenüberliegende Abflachungen 45 auf, die das Festdrehen der Verschraubung mittels eines Drehwerkzeuges, beispielsweise Gabelschlüssels, ermöglichen. Alternativ könnte an der kopfseitigen Abflachung 39 ein Innen- oder Außensechskant vorgesehen sein.

Die Gestaltung der Innenseite des Bodenteils 13 des Kugelträgergehäuses 3 ist aus Fig. 2 und 4 erkennbar. Wie ersichtlich, befindet sich im Bodenteil 13 ein zentraler, durchgehender gerader Schlitz 47, dessen Weite geringfügig größer als der Durchmesser des Schaftteiles 19 des Lastaufnahmeteils 17 ist. Der Schlitz 47 bildet so eine Einführbahn, längs deren das Lastaufnahmeteil 17 ins Innere des Aufnahmeraumes 15 einführbar ist. Damit dies möglich ist, schließt sich an dem einen Eingangsbereich bildenden Ende 49 des Schlitzes 47 ein in der Seitenwand 11 des Kugelträgergehäuses 3 ausgebildeter Durchbruch 51 an, der eine Art rundes Fenster bildet, das sich bis in die Nähe des Oberteiles 5 erstreckt. Die Fenstergröße dieses Durchbruchs 51 ist so gewählt, dass, wenn der Schaft 19 des Lastaufnahmeteils 17 entlang des Schlitzes 47 eingeführt wird, der Kugelteil 21 durch den Durchbruch 51 hindurch in den Aufnahmeraum 15 eintreten kann.

Wie bereits erwähnt, ist die Innenseite des Bodenteiles 13 so geformt, dass konkave Flächenteile vorhanden sind, die für die Anlage der konvexen Übertragungsfläche 34 des Lastaufnahmeteils 17 eine Trägerfläche zur Zugkraftübertragung bilden. Zu diesem Zweck schließen sich zu beiden Seiten des Schlitzes 47 an diesen jeweils Teile einer Kugelkalotte 53 an, die an die Übertragungsfläche 34 am Kugelkörper 21 des Lastaufnahmeteils 17 so angepasst sind, dass unter Last eine Kupplungsverbindung in der Art einer Kugelgelenkanordnung zwischen Kugelteil 21 und dem Kugelträgergehäuse 3 gebildet ist. Das Zusammenwirken der Konvexität am Kugelteil 21 mit der Konkavität am Kugelträgergehäuse 3 ermöglicht nicht nur die sichere Kraftübertragung bei beliebigen Drehstellungen des Kugelträgergehäuses 3 relativ zum Lastaufnahmeteil 17, sondern auch bei unterschiedlichen Neigungswinkeln zwischen Hauptachse des Kugelträgergehäuses 3 und der Achse 29 des Lastaufnahmeteils 17, wobei sich dessen Schaft 19 innerhalb des Schlitzes 47 des Kugelträgergehäuses 3 bewegt. Diese Zusammenwirkung von Kugelteil 21 und Kugelkalottenflächen 53 verhindert unter Last ein Enthaken durch das formschlüssige Umfassen der wirksamen Fläche des Kugelkörpers 21, und zwar bis zu Neigungswinkeln von über 90 Grad, so dass an einer betreffenden Tragstruktur 41 bei Bedarf auch seitlich in der Weise angegriffen werden kann, wie dies in Fig. 5 dargestellt ist.

Um ein ungewolltes Austreten des Kugelteils 21 aus dem Kugelträgergehäuse 3 zu vermeiden, was bei fehlender Zugkraft möglich wäre, ist beim vorliegenden Beispiel eine Art Hakensicherung vorgesehen, die eine Sperrklappe 55 vorsieht, die um eine Achse 57 schwenkbar gelagert ist, die sich innerhalb einer Ausnehmung 59 im Oberteil 5 senkrecht zur Hauptachse des Kugelträgergehäuses 3 und senkrecht zur Längsrichtung des Schlitzes 47 im Bodenteil 13 erstreckt. Die so gelagerte Klappe 55 ist in eine den Durchbruch 51 teilweise verschließende Sperrstellung, wie sie in Fig. 2 und 4 gezeigt ist, schwenkbar. Das Ausfahren des Lastaufnahmeteils 17 ist in dieser Position nicht möglich, weil bei der Ausfahrbewegung entlang der Kalottenflächen 53 eine Relativbewegung des Kugelteiles 21 im Aufnahmeraum 15 nach oben hin erfolgt, so dass das Kugelteil 21 an der Klappe 55 anläuft. Andererseits ist der Austritt dann möglich, wenn die Klappe 55 aus der gezeigten Sperrstellung ins Innere des Aufnahmeraumes 15 hin verschwenkt wird. Beim vorliegenden Beispiel ist die Klappe 55 in die gezeigte Sperrstellung federnd vorgespannt. Eine im Inneren der Ausnehmung 59 befindliche, und daher in den Fig. nicht sichtbare Drehfeder befindet sich zu diesem Zweck auf der Achse 57. Die Fig. 2, 5 und 7 zeigen einen aus einer Schlitzöffnung im Oberteil 5 nach außen vorstehenden, mit der Klappe 55 verbundenen Betätigungshebel 61, mittels dessen die Klappe 55 gegen die Federkraft schwenkbar ist, so das die Enthakung durchgeführt werden kann.

Die Möglichkeit, an Tragstrukturen 41 unter beliebiger Drehstellung und unterschiedlicher Neigungswinkel des Kugelträgergehäuses 3 anzugreifen, eröffnet nicht nur die Möglichkeit, an einer betreffenden Struktur 41 seitlich anzugreifen, wie es in Fig. 5 gezeigt ist, sondern ermöglicht auch die Bildung beliebiger Gehänge, um, wenn es gewünscht und/oder zweckmäßig ist, an mehreren Punkten anzugreifen, wie dies in Fig. 6 und 7 verdeutlicht ist. Wie gezeigt, erfolgt der Angriff an einer Tragstruktur 41 in Form eines Trägers oder Balkens an zwei Lastaufnahmeteilen 17, die an entgegengesetzten Enden der Struktur 41 positioniert sind, wobei zwei Kugelträgergehäuse 3 mit je einem Seil 9 an der Struktur 41 angreifen und wobei sich die Seile 9 zueinander und zur Struktur 41 in schrägem Verlauf erstrecken. Die Fig. 7 zeigt auch eine Besonderheit gegenüber der Darstellung von Fig. 2 und 5, nämlich dass sich zu beiden Seiten der am Oberteil 5 des Kugelträgergehäuses 3 befindlichen Schenkel 7 ein Betätigungshebel 61 befindet, so dass die Betätigung der Klappe 55 von beiden Seiten her besonders bequem durchführbar ist.

Während bei dem in Fig. 2 sowie 4 bis 7 gezeigten Kugelträgergehäuse 3 die Übertragungsfläche 53 jeweils durch Teile der Kugelkalotte 53 selbst gebildet ist, so dass eine großflächige Anlage an der Übertragungsfläche 34 am Kugelkörper 21 unter Last zustande kommt, unterscheidet sich das in Fig. 8 bis 10 gezeigte Beispiel des Kugelträgergehäuses 3 vom zuvor beschriebenen Beispiel dadurch, dass an den Kugelkalottenteilen 53 ein radial nach innen vorspringendes Wellenprofil 65 ausgebildet ist, wobei die Wellenberge 67, siehe Fig. 10, Teilen von Kreisringen bilden, die eine Hohlkugelform umschreiben, wobei Kreisringflächenteile die Trägerfläche bilden, die an die die Übertragungsfläche am Lastaufnahmeteil 17 bildende Kugelfläche 34 angepaßt ist.

Die Fig. 11 bis 13 verdeutlichen ein weiteres Ausführungsbeispiel des Kugelträgergehäuses 3, das im Wesentlichen dem Beispiel von Fig. 8 bis 10 entspricht, wobei jedoch anstelle des Wellenprofiles 65 aus den Kalottelflächenteilen 53 Höcker in Form von Teilkugeln 69 vorspringen, die, wie insbesondere aus Fig. 13 zu ersehen ist, in einem unregelmäßigen Muster verteilt in der Fläche der Kalottenteile 53 am Bodenteil 13 verteilt sind und mit ihren Köpfen eine die Trägerfläche bildende Kugelfläche umschreiben und beim Zustand der Verhakung Anlagepunkte an der Kugelfläche 34 des Kugelteiles 21 des Lastaufnahmeteils 17 bilden.

Fig. 14 und 15 zeigen ein weiter abgewandeltes Ausführungsbeispiel des Kugelträgergehäuses 3. Anders als bei den zuvor besprochenen Beispielen ist das Kugelträgergehäuse 3 zweiteilig gestaltet und weist zwei spiegelbildlich gleiche, schalenförmige Gehäusehälften 71 und 73 auf. Diese sind an einer Schwenklagerung 75 schwenkbar gelagert, die am Gehäuseoberteil 5 in der Nähe der die Anhängestelle für ein Seil 9 bildenden Ansätze 7 angeordnet ist und eine Schwenkachse definiert, die zur Hauptachse des Kugelträgergehäuses 3 senkrecht verläuft. Der Vergleich der Fig. 14 und 15 zeigt, dass die Gehäusehälften 71 und 73 zwischen einer auseinander geklappten Enthakungsposition und einer aneinander angeklappten Verhakungsposition schwenkbar sind. Der Zustand der Verhakungsposition ist in Fig. 15 gezeigt, wobei das Kugelteil 21 des erfindungsgemäßen Lastaufnahmeteils 17 im Inneren des zwischen aneinander angeklappten Gehäusehälften 71 und 73 gebildeten Aufnahmeraumes aufgenommen ist. Fig. 14 zeigt den Zustand der teilweisen Verhakung, bei dem eine Gehäusehälfte 71 bereits in die Verhakungsposition geschwenkt ist, während sich die andere Gehäusehälfte 73 noch in der der Enthakungsposition entsprechenden Schwenkstellung befindet. Anders als bei den zuvor beschriebenen Beispielen, bei denen für die Verhakung und die Enthakung eine Relativbewegung quer zur Hauptachse erfolgen muss, um das Kugelteil 21 in den Aufnahmeraum 5 von der Seite hereinzuschieben oder heraus zu bewegen, ermöglicht es das Beispiel von Fig. 14 und 15, dass ein unmittelbares Übergreifen des Kugelteiles 21 von oben her stattfinden kann, ohne dass eine Querbewegung erforderlich ist.

Die an die Bodenteile 13 angrenzende Innenseite der Gehäusehälften 71 und 73, die die Trägerfläche für die Zusammenwirkung mit der Übertragungsfläche 34 am Kugelteil 21 bildet, kann durch Kugelkalottenflächen für eine flächige Anlage an der Übertragungsfläche 34 gebildet oder in gleicher Weise mit Kugelflächenteile umschreibenden Vorsprüngen versehen sein, wie dies bei den Beispielen von Fig. 8 bis 13 der Fall ist.

Um die Gehäusehälften 71, 73 in der Verhakungsposition zu sichern, ist ein metallischer Sicherungsring 77 vorgesehen, der in Fig. 14 in einer angehobenen Freigabeposition dargestellt ist. Bei aneinander angeklappten Gehäusehälften 71, 73 ist der Sicherungsring 77 auf eine an der Außenseite der Gehäusehälften 71, 73 in aneinander angeklappter Position gebildete Zylindermantelfläche 79 verschiebbar, wo er in einer Sicherungsposition an einem Ringwulst 81 zur Anlage kommt.

Die Fig. 16 verdeutlicht ein weiteres Ausführungsbeispiel des Lastaufnahmeteils 17, das sich gegenüber dem Beispiel von Fig. 3 insofern unterscheidet, als die Übertragungsfläche für den Angriff des Zugmittels am Lastaufnahmeteil 17 nicht durch eine kontinuierliche Fläche gebildet ist, wie dies beim Beispiel von Fig. 3 in Form der Kugelfläche 34 der Fall ist, sondern dass bei Fig. 16 am Lastaufnahmeteil 17 eine Konturierung vorgesehen ist. Beim Beispiel von Fig. 16 sind diesbezüglich Ringrippen 85 vorgesehen, die sich, bezogen auf die Achse 29 des Lastaufnahmeteils 17, in Radialebenen im Abstand voneinander erstrecken und durch Vertiefungen 89 voneinander abgesetzt sind. Die Gipfelbereiche der Ringrippen 85 sind von einer konvex gekrümmten Einhüllenden umschrieben, wobei diese Einhüllende eine Kugelfläche, also eine Sphäre, definieren kann, jedoch auch eine gewölbte, von der Kugelform abweichende Fläche in der Art eines Sphäroides definieren kann.

Das in Fig. 17 gezeigte weitere Beispiel des Lastaufnahmeteils 17 weist anstelle der geschlossenen Ringrippen 85 Rippenabschnitte 87 auf, die vom Schaftteil 19 ausgehend leicht zueinander divergierend verlaufen und von schmäleren Vertiefungen 89 voneinander getrennt sind. Wiederum sind die äußeren Bereiche der Rippen 87 durch eine Einhüllende umschrieben, die eine konvexe Krümmung aufweist.

Das in Fig. 18 gezeigte weitere Ausführungsbeispiel weist am Lastaufnahmeteil 17 ein Muster aus in Radialebenen verlaufenden Rippen 85 sowie Vertiefungen 89 auf, wobei letztere die Rippen 85 unter im wesentlichen rechtem Winkel schneiden, so dass ein Muster aus voneinander abgeteilten Gipfelbereichen, die sich in Radialebenen erstrecken, gebildet ist, die von einer konvexen Einhüllenden umschrieben sind.

Bei den Ausführungsbeispielen 16 bis 18 bilden die Vertiefungen 89 jeweils Aufnahmeräume, in denen gegebenenfalls beim Einsatz der Lastaufnahmevorrichtung anfallende Verschmutzungen aufgenommen werden können, die ansonsten hinsichtlich der Geometrie des Zusammenwirkens zwischen Übertragungsfläche und Trägerfläche des Zugmittels störend sein könnten.

Fig. 19 bis 21 verdeutlichen ein weiteres Ausführungsbeispiel der Lastaufnahmevorrichtung. Bei dieser kann das Lastaufnahmeteil 17 in der gleichen Weise gestaltet sein, wie dies bei den in den vorausgehenden Figuren aufgezeigten Beispielen der Fall ist. Die Besonderheit demgegenüber besteht darin, dass das Zugmittel kein Kugelträgergehäuse 3 in der Art eines Kugelhakens aufweist, sondern dass stattdessen ein einstückiges Gußteil vorgesehen ist, das so geformt ist, dass es eine Kugelöse 65 bildet. Diese hat die Form einer am oberen Ende 67 geschlossenen Schlinge für eine Schlaufe des nicht gezeigten Seiles 9. Die Schenkel 69, 71 der Schlinge sind so geformt, dass, siehe Fig.21, Kugelkalöttenteile 53 für die Anlage der Übertragungsfläche 34 des Lastaufnahmeteils 17 gebildet sind, wobei zwischen den Schenkeln 70 und 71, siehe Fig. 19, eine Einfahröffnung für das Einhaken des Kugelteils 21 des Lastaufnahmeteils 17 gebildet ist.

## Patentansprüche

1. Flächenstruktur (S) mit einer Lastaufnahmevorrichtung, wobei die Lastaufnahmevorrichtung (20) midestens ein ein Lastaufnahmeteil (17) aufweist, das an einer Tragstruktur (10, 41) verankert oder verankerbar ist und das mindestens eine Übertragungsfläche (34) für den Angriff eines Zugmittels (1) bildet zum Einleiten von Lastkräften, wie Seilkräfte oder Spannkräfte, von der Flächenstruktur (S) zum Aufspannen derselben in die Tragstruktur (10, 41), **dadurch gekennzeichnet, dass** die Übertragungsfläche (34) zumindest teilweise konvex ausgebildet ist oder von einer konvex gekrümmten Einhüllenden umschriebene Flächenareale aufweist.

2. Flächenstruktur mit einer Lastaufnahmevorrichtung nach Anspruch 1, **dadurch gekennzeichnet, dass** der die Übertragungsfläche bildende Teil des Lastaufnahmeteils (17) in der Art eines Sphäroides ausgebildet ist.

3. Flächenstruktur mit einer Lastaufnahmevorrichtung nach Anspruch 2, **dadurch gekennzeichnet, dass** die Übertragungsfläche des Lastaufnahmeteils (17) durch eine einen Teil eines Kugelkörpers bildende Kugelfläche (34) gebildet ist.

4. Flächenstruktur mit einer Lastaufnahmevorrichtung nach Anspruch 3, **dadurch gekennzeichnet, dass** die Kugelfläche (34) an einem Kugelteil (21) gebildet ist, das über ein Ankerteil (19) mit der Tragstruktur (41) verbindbar oder daran angeformt ist.

5. Flächenstruktur mit einer Lastaufnahmevorrichtung nach Anspruch 2 oder 4, **dadurch gekennzeichnet, dass** die die Übertragungsfläche bildenden, von einer konvex gekrümmten Einhüllenden umschriebenen Flächenareale (85,87) voneinander durch im Kugelteil (21) zurückgenommene Flächenareale (89) voneinander abgesetzt sind.

6. Flächenstruktur mit einer Lastaufnahmevorrichtung nach Anspruch 5, **dadurch gekennzeichnet, dass** die voneinander abgesetzten Flächenareale durch am Kugelteil rippenartig vorstehende Erhebungen (85,87) gebildet sind, die, bezogen auf die Achse (29) des Ankerteils (19), als geschlosssene Ringrippen (85) in Radialebenen im Abstand voneinander verlaufen und/oder, vom Ankerteil (19) ausgehend, zueinander divergierend verlaufende Rippenabschnitte (87) sind.

7. Flächenstruktur mit einer Lastaufnahmevorrichtung nach einem der Ansprüche 1 bis 6, **dadurch gekennzeichnet, dass** als Ankerteil ein an einer Außenfläche (43) der mit ihm verbundenen Tragstruktur (41) vorstehendes Schaftteil (19) vorgesehen ist, an das sich endseitig das mit ihm einstückig verbundene Kugelteil (21) anschließt.

8. Flächenstruktur mit einer Lastaufnahmevorrichtung nach Anspruch 7, **dadurch gekennzeichnet, dass** das Schaftteil (19) in einem mit der Tragstruktur (41) verschraubbaren Gewindezapfen (23) endet.

9. Flächenstruktur mit einer Lastaufnahmevorrichtung nach Anspruch 8, **dadurch gekennzeichnet, dass** das Schaftteil (19) an dem dem Kugelteil (21) benachbarten Ende des Gewindezapfens (23) eine Erweiterung in Form eines Bundes (25) aufweist, dessen Durchmesser größer ist als derjenige des Gewindezapfens (23) und der eine Abstützfläche (27) für die Anlage an der Außenseite (43) der mit dem Gewindezapfen (23) verschraubten Tragstruktur (41) bildet.

10. Flächenstruktur mit einer Lastaufnahmevorrichtung nach Anspruch 9, **dadurch gekennzeichnet, dass** der Durchmesser des Bundes (25) vorzugsweise etwa die doppelte Größe des Durchmessers des Gewindezapfens (23) aufweist und dass der Durchmesser des Kugelkörpers (21) vorzugsweise etwa die doppelte Größe des Durchmessers des Gewindezapfens (23) besitzt.

11. Flächenstruktur mit einer Lastaufnahmevorrichtung nach einem der Ansprüche 1 bis 10, mit einem Zugmittel (1), das einen Kugelhaken mit einem Kugelträgergehäuse (3) aufweist, in dem das Kugelteil (21) und ein an dieses angrenzender Teil des Schaftteils (19) des Lastaufnahmeteils (17) aufnehmbar sind und das innenseitig Teile einer Kugelkalotte (53) aufweist, die mit ihren Kugelflächenteilen selbst oder mit aus den Kugelflächenteilen radial vorstehenden Flächenteilen die Trägerfläche für die Zusammenwirkung mit der Übertragungsfläche (34) am Kugelteil (21) des Lastaufnahmeteils (17) bildet.

12. Flächenstruktur mit einer Lastaufnahmevorrichtung nach Anspruch 11, **dadurch gekennzeichnet, dass** das Kugelträgergehäuse (3) einen Aufnahmeraum (15) aufweist, der beim Zustand der Verhakung mit dem Lastaufnahmeteil (17) das Kugelteil (21) und das angrenzende Schaftteil (19) umgibt.

13. Flächenstruktur mit einer Lastaufnahmevorrichtung nach Anspruch 12, **dadurch gekennzeichnet, dass** das Kugelträgergehäuse (3) glockenartig ausgebildet ist und ein seinem Bodenteil (13) entgegengesetztes Oberteil (5) mit einer Angriffsstelle (7) für die vom Zugmittels (1) erzeugte Zugkraft aufweist, deren Wirkungslinie eine von Bodenteil (13) zu Oberteil (5) verlaufende Hauptachse des Kugelträgergehäuses (3) definiert.

14. Flächenstruktur mit einer Lastaufnahmevorrichtung nach Anspruch 13, **dadurch gekennzeichnet, dass** der Aufnahmeraum (15) des Kugelträgergehäuses (3) beim Zustand der Verhakung das Kugelteil (21) unter Freilassung lediglich von Aussparungen (47,51) umgibt, die den Zugang zum Aufnahmeraum (15) für die Verhakung und die Enthakung des Lastaufnahmeteils (17) bilden.

15. Flächenstruktur mit einer Lastaufnahmevorrichtung nach den Ansprüchen 13 und 14, **dadurch gekennzeichnet, dass** die Aussparungen (47,51) für die Bewegungen des Lastaufnahmeteils (17) ins Innere des Kugelträgergehäuses (3) sowie aus diesem heraus eine zur Hauptachse senkrechte Bewegungsrichtung vorschreiben.

16. Flächenstruktur mit einer Lastaufnahmevorrichtung nach Anspruch 14 oder 15, **dadurch gekennzeichnet, dass** die Aussparungen einen Schlitz (47) im Bodenteil (13) mit einer den Durchtritt des Schaftteils (19) des Kugelteils (21) ermöglichenden Breite und einen sich an den Schlitz (47) anschließende Durchbruch (51) in der Seitenwand (11) aufweisen, der den Durchtritt des Kugelteils (21) ermöglicht.

17. Flächenstruktur mit einer Lastaufnahmevorrichtung nach einem der Ansprüche 16 bis 18, **dadurch gekennzeichnet, dass** im Bodenteil (13) vorgesehene Kugelkalottenteile (53) sich in zueinander symmetrischer Anordnung an beide Ränder des Schlitzes (47) abschließen.

18. Flächenstruktur mit einer Lastaufnahmevorrichtung nach Anspruch 17, **dadurch gekennzeichnet, dass** an den Kugelkalottenteilen (53) Kreisringabschnitte, die ein radial nach innen vorspringendes Wellenprofil aufweisen, mit ihren Wellenbergen die Trägerfläche für die Zusammenwirkung mit der Übertragungsfläche (34) des Kugelteil (21) bilden.

19. Flächenstruktur mit einer Lastaufnahmevorrichtung nach Anspruch 17, **dadurch gekennzeichnet, dass** an den Kugelkalottenteilen ein Muster aus radial vorstehenden Teilkugel die Trägerfläche für die Zusammenwirkung mit der Übertragungsfläche (34) des Kugelteils (21) bilden.

20. Flächenstruktur mit einer Lastaufnahmevorrichtung nach einem der Ansprüche 15 bis 19, **dadurch gekennzeichnet, dass** am Oberteil (5) des Kugelträgergehäuses (3) eine um eine zur Hauptachse und zur Längsrichtung des Schlitzes (47) senkrechte Achse (57) schwenkbare Klappe (55) vorgesehen ist, die in eine den Durchbruch (41) teilweise sperrende Stellung zur Sicherung des Verhakungszustandes oder in eine den Durchbruch (51) freigebende Stellung bewegbar ist.

21. Flächenstruktur mit einer Lastaufnahmevorrichtung nach Anspruch 20, **dadurch gekennzeichnet, dass** die Klappe (55) in die sperrende Stellung vorgespannt ist.

22. Flächenstruktur mit einer Lastaufnahmevorrichtung nach Anspruch 13, **dadurch gekennzeichnet**, Z'0> dass das Oberteil (5) des Kugelträgergehäuses (3) eine mit der Angriffsstelle (7) für die vom Zugmittel (1) erzeugte Zugkraft verbundene Schwenklagerung (75) für zwei schalenförmige Gehäusehälften (71,73) bildet, die zwischen einer auseinandergeklappten Enthakungsposition und einer aneinander angeklappten Verhakungsposition schwenkbar sind, bei der der Aufnahmeraum gebildet ist, der beim Zustand der Verhakung das Lastaufnahmeteil (17) unter Freilassung lediglich des an das Kugelteil (21) angrenzenden Schaftabschnittes umgibt.

23. Flächenstruktur mit einer Lastaufnahmevorrichtung nach Anspruch 22, **dadurch gekennzeichnet, dass** an den Innenseiten der Gehäusehälften (71,73) Kugelkalottenteile für die Zusammenwirkung mit der Übertragungsfläche (34) des im Aufnahmeraum befindlichen Kugelteils (21) ausgebildet sind.

## Claims

1. A flat structure (S) with a load take-up device, the load take-up device (20) having at least one load bearing member (17) that is anchored or can be anchored on a support structure (10, 41) and that forms at least one transfer surface (34) for the engagement of a tensioning means (1) for introducing load forces, such as cable forces or tension forces, of the flat structure (S) for clamping the latter into the support structure (10, 41), **characterised in that** the transfer surface (34) is designed at least partially in a convex manner or is formed by surface areas that are circumscribed by a convexly curved envelope.

2. The flat structure with a load take-up device according to Claim 1, **characterised in that** the part of the load bearing member (17) forming the transfer surface is designed as a spheroid.

3. The flat structure with a load take-up device according to Claim 2, **characterised in that** the transfer surface of the load bearing member (17) is formed by a spherical surface (34) that forms part of a spherical body.

4. The flat structure with a load take-up device according to Claim 3, **characterised in that** the spherical surface (34) is formed on a spherical part (21) that can be connected to the support structure (41) or is moulded to the same by means of an anchoring element (19).

5. The flat structure with a load take-up device according to Claim 2 or 4, **characterised in that** the surface areas (85, 87) which form the transfer surface and which are circumscribed by a convexly curved envelope are offset from each either by surface areas (89) that are recessed in the spherical part (21).

6. The flat structure with a load take-up device according to Claim 5, **characterised in that** the surface areas that are offset from each other are formed by elevations (85, 87) that project in a rib-like manner beyond the spherical part and that extend, in relation to the axis (29) of the anchoring element (19), as closed ring ribs (85) in radial planes a distance apart from one other and/or are rib sections (87) which extend from the anchoring element (19) in a mutually diverging manner.

7. The flat structure with a load take-up device according to any of Claims 1 to 6, **characterised in that** the anchoring element that is provided is a shank section (19) that projects beyond an outer surface (43) of the support structure (41) connected to said anchoring element, so that the end of the shank section is attached to the spherical part (21) that is connected as one piece to said shank section.

8. The flat structure with a load take-up device according to Claim 7, **characterised in that** the shank section (19) terminates in a threaded journal (23) that can be screwed together with the support structure (41).

9. The flat structure with a load take-up device according to Claim 8, **characterised in that** the shank section (19) has an expansion in the form of a collar (25) on the end of the threaded journal (23) that is adjacent to the spherical part (21), and that the diameter of the collar is larger than that of the threaded journal (23), and that the collar forms a buttressing surface (27) for resting against the outside (43) of the support structure (41) that is screwed together with the threaded journal (23).

10. The flat structure with a load take-up device according to Claim 9, **characterised in that** the diameter of the collar (25) is preferably about twice the size of the diameter of the threaded journal (23) and that the diameter of the spherical body (21) is preferably about twice the size of the diameter of the threaded journal (23).

11. The flat structure with a load take-up device according to any of Claims 1 to 10, comprising a tensioning mechanism (1) that has a spherical hook with a spherical support housing (3) in which the spherical part (21) and a portion of the shank section (19) that is a part of the load bearing member (17) and that borders said spherical part can be accommodated, and that the interior has parts of a spherical cap (53) which forms with its spherical surface parts alone or with surface parts which project radially from the spherical surface parts the support surface for the interaction with the transfer surface (34) on the spherical part (21) of the load bearing member (17).

12. The flat structure with a load take-up device according to Claim 11, **characterised in that** the spherical support housing (3) has a receiving compartment (15) that envelops the spherical part (21) and the adjacent shank section (19) in the state of hooking with the load bearing member (17).

13. The flat structure with a load take-up device according to Claim 12, **characterised in that** the spherical support housing (3) is designed like a bell and has an upper part (5) which lies opposite the bottom part (13) and has an engagement point (7) for the tension force generated by the tensioning mechanism (1) so that the line of action of the tension force defines a main axis of the spherical support housing (3) that extends from the bottom part (13) to the upper part (5).

14. The flat structure with a load take-up device according to Claim 13, **characterised in that** the receiving compartment (15) of the spherical support housing (3) in the hooking-together state surrounds the spherical part (21) while simultaneously leaving open only those recesses (47, 51) that form the access to the receiving compartment (15) for hooking and unhooking the load bearing member (17).

15. The flat structure with a load take-up device according to Claims 13 and 14, **characterised in that** the recesses (47, 51) for the movements of the load bearing member (17) into and out of the interior of the spherical support housing (3) prescribe a direction of movement that is perpendicular to the main axis.

16. The flat structure with a load take-up device according to Claim 14 or 15, **characterised in that** the recesses have a slit (47) located in the bottom part (13) and having a width that enables the passage of the shank section (19) of the spherical part (21), and an aperture (51) in the side wall (11), said aperture being attached to the slit (47) and enabling the passage of the spherical part (21).

17. The flat structure with a load take-up device according to any of Claims 16 to 18, **characterised in that** the bottom part (13) has spherical cap parts (53) which are attached in a symmetrical arrangement to both edges of the slit (47).

18. The flat structure with a load take-up device according to Claim 17, **characterised in that** the spherical cap parts (53) have circular segments that exhibit an undulated profile which projects radially inward, said circular segments forming with their crests the support surface for the interaction with the transfer surface of the spherical part (21).

19. The flat structure with a load take-up device according to Claim 17, **characterised in that** the spherical cap parts exhibit a pattern of radially protruding partial spheres that form the support surface for the interaction with the transfer surface (34) of the spherical part (21).

20. The flat structure with a load take-up device according to any of Claims 15 to 19, **characterised in that** the upper part (5) of the spherical support housing (3) has a flap (55) that can be swivelled about an axis (57) that extends perpendicular to the main axis and to the longitudinal direction of the slit (47), and that this flap can be moved into a position that partially blocks the aperture (41) in order to ensure the hooked-together state, or that this flap can be moved into a position that clears the aperture (51).

21. The flat structure with a load take-up device according to Claim 20, **characterised in that** the flap (55) is biased in the direction of the blocking position.

22. The flat structure with a load take-up device according to Claim 13, **characterised in that** the upper part (5) of the spherical support housing (3) forms a swivel bearing (75) connected to the engagement point (7) for the tension force generated by the tensioning mechanism (1) for two shell-shaped housing halves (71, 73) which can be swivelled between an unhooked position, in which the two halves are swung away from each other, and a hooked-together position in which the two halves are swung back together so as to rest against each other, thus forming the receiving compartment which, in the hooked-together state, surrounds the load bearing member (17) while releasing only the shank section bordering the spherical part (21).

23. The flat structure with a load take-up device according to Claim 22, **characterised in that** the insides of the housing halves (71, 73) have spherical cap parts for the interaction with the transfer surface (34) of the spherical part (21) located in the receiving compartment.

## Revendications

1. Structure (S) plate ayant un dispositif d'accrochage de charge, le dispositif (20) d'accrochage de charge comportant au moins une partie (17) d'accrochage de charge, qui est arrimée à une structure (10, 41) porteuse ou qui peut l'être et qui forme au moins une surface (34) de transmission pour l'attaque d'un moyen (1) de traction pour l'application de forces de charge, comme des forces de câble ou des forces de serrage, par la structure plate, pour tendre celle-ci dans la structure (10, 41) porteuse, **caractérisée en ce que** la surface (34) de transmission est, au moins en partie, convexe ou a une aire plate circonscrite par une enveloppe courbée de manière convexe.

2. Structure (S) plate ayant un dispositif d'accrochage de charge suivant la revendication 1, **caractérisée en ce que** la partie formant la surface de transmission de la partie (17) d'accrochage de charge est constituée à la façon d'un sphéroïde.

3. Structure (S) plate ayant un dispositif d'accrochage de charge suivant la revendication 2, **caractérisée en ce que** la surface de transmission de la partie (17) d'accrochage de charge est formée par une surface (34) sphérique formant une partie d'une pièce sphérique.

4. Structure (S) plate ayant un dispositif d'accrochage de charge suivant la revendication 3, **caractérisée en ce que** la surface (34) sphérique est formée sur une partie (21) de sphère, qui peut être reliée à la structure (41) porteuse par une partie (16) d'arrimage ou qui y est formée.

5. Structure (S) plate ayant un dispositif d'accrochage de charge suivant la revendication 2 ou 4, **caractérisée en ce que** les aires (85, 87) plates formant la surface de transmission et circonscrites par une enveloppe courbée de manière convexe sont décalées les unes des autres par des aires (89) plates en retrait dans la partie (21) sphérique.

6. Structure (S) plate ayant un dispositif d'accrochage de charge suivant la revendication 5, **caractérisée en ce que** les aires plates décalées les unes par rapport aux autres sont formées par des surélévations (85, 87) en saillie à la manière de nervures sur la partie sphérique, qui, rapportées à l'axe (29) de la partie (19) d'arrimage, s'étendent à distance l'une de l'autre dans des plans radiaux sous la forme de nervures (85) annulaires fermées et/ou sont des tronçons (87) de nervures divergeant les uns des autres à partir de la partie (19) d'arrimage.

7. Structure (S) plate ayant un dispositif d'accrochage de charge suivant l'une des revendications 1 à 6, **caractérisée en ce qu'**il est prévu, comme partie d'arrimage, une partie (19) de fût en saillie d'une surface (43) extérieure de la structure (41) porteuse qui lui est reliée, partie de fût à laquelle se raccorde, du côté de l'extrémité, la partie (21) sphérique qui lui est reliée d'une seule pièce.

8. Structure (S) plate ayant un dispositif d'accrochage de charge suivant la revendication 7, **caractérisée en ce que** la partie (19) de fût se termine en un tourillon (23) fileté pouvant se visser à la structure (41) porteuse.

9. Structure (S) plate ayant un dispositif d'accrochage de charge suivant la revendication 8, **caractérisée en ce que** la partie (19) de fût a, sur l'extrémité, voisine de la partie (21) sphérique, du tourillon (23) fileté, un élargissement sous la forme d'un collet (25), dont le diamètre est plus grand que celui du tourillon (23) fileté et qui forme une surface (27) d'appui pour s'appliquer au côté (43) extérieur de la structure (41) porteuse vissée au tourillon (23) fileté.

10. Structure (S) plate ayant un dispositif d'accrochage de charge suivant la revendication 9, **caractérisée en ce que** le diamètre du collet (25) est, de préférence, à peu près deux fois plus grande que le diamètre du tourillon (23) fileté et **en ce que** le diamètre du corps (21) sphérique est, de préférence, à peu près deux fois plus grand que le diamètre du tourillon (23) fileté.

11. Structure (S) plate ayant un dispositif d'accrochage de charge suivant l'une des revendications 1 à 10, comprenant un moyen (1) de traction, qui a un crochet sphérique ayant un boîtier (3) de support de sphère, dans lequel la partie (21) sphérique et une partie qui en est voisine de la partie (19) de fût de la partie (17) d'accrochage de charge peuvent être reçues et qui a, du côté intérieur, des parties d'une calotte (53) sphérique, qui forment, avec ses parties de surface sphériques elles-mêmes ou avec des parties de surface en saillie radialement des parties de surface sphériques, la surface de support pour la coopération avec la surface (34) de transmission sur la partie (21) sphérique de la partie (17) d'accrochage de charge.

12. Structure (S) plate ayant un dispositif d'accrochage de charge suivant la revendication 11, **caractérisée en ce que** le boîtier (3) de support de sphère a un espace (15) de réception, qui, en l'état d'accrochage avec la partie (17) d'accrochage de charge, entoure la partie (21) sphérique et la partie (19) de fût voisine.

13. Structure (S) plate ayant un dispositif d'accrochage de charge suivant la revendication 12, **caractérisée en ce que** le boîtier (3) de support de sphère est constitué à la façon d'une cloche et a une partie (5) supérieure opposée à sa partie (23) de fond et ayant un point (7) d'attaque de la force de traction produite par le moyen (1) de traction, dont la ligne d'action définit un axe principal, s'étendant de la partie (13) de fond à la partie (5) supérieure, du boîtier (3) de support de sphère.

14. Structure (S) plate ayant un dispositif d'accrochage de charge suivant la revendication 13, **caractérisée en ce que** l'espace (15) de réception du boîtier (3) de support de sphère entoure, à l'état d'accrochage, la partie (21) sphérique en laissant simplement des évidements (47, 51), qui forment l'accès à l'espace (15) de réception pour l'accrochage et le décrochage de la partie (17) d'accrochage de charge.

15. Structure (S) plate ayant un dispositif d'accrochage de charge suivant les revendications 13 et 14, **caractérisée en ce que** les évidements (47, 51) prescrivent, pour les déplacements de la partie (17) d'accrochage de charge à l'intérieur du boîtier (3) de support de sphère, ainsi que pour en sortir, une direction de déplacement perpendiculaire à l'axe principal.

16. Structure (S) plate ayant un dispositif d'accrochage de charge suivant la revendication 14 ou 15, **caractérisée en ce que** les évidements ont une fente (47), dans la partie (13) de fond, d'une largeur permettant le passage de la partie (19) de fût de la partie (21) sphérique et, dans la paroi (11) latérale, une traversée (51) se raccordant à la fente (47) et permettant le passage de la partie (21) sphérique.

17. Structure (S) plate ayant un dispositif d'accrochage de charge suivant l'une des revendications 16 à 18, **caractérisée en ce que** des parties (53) de calotte sphérique prévues dans la partie (13) de fond se raccordent suivant un agencement symétrique les unes des autres aux deux bords de la fente (47).

18. Structure (S) plate ayant un dispositif d'accrochage de charge suivant la revendication 17, **caractérisée en ce que**, sur les parties (53) de calotte sphérique, des sections d'anneaux de cercle, qui ont un profil ondulé en saillie radialement vers l'intérieur, forment, par leurs sommets d'ondulations, la surface de support pour la coopération avec la surface (34) de transmission de la partie (21) sphérique.

19. Structure (S) plate ayant un dispositif d'accrochage de charge suivant la revendication 17, **caractérisée en ce que**, sur les parties de calotte sphérique, un motif composé de sphères partielles en saillie radialement forme la surface de support pour la coopération avec la surface (34) de transmission de la partie (21) sphérique.

20. Structure (S) plate ayant un dispositif d'accrochage de charge suivant l'une des revendications 15 à 19, **caractérisée en ce que**, sur la partie (5) supérieure du boîtier (3) de support de sphère, est prévu un volet (55) pouvant pivoter par rapport à un axe (57) perpendiculaire à l'axe principal et à la direction longitudinale de la fente (47), qui peut, pour bloquer l'état d'accrochage, venir en une position obturant partiellement la traversée (41) ou dans une position dégageant la traversée (51).

21. Structure (S) plate ayant un dispositif d'accrochage de charge suivant la revendication 20, **caractérisée en ce que** le volet (55) est précontraint dans la position d'obturation.

22. Structure (S) plate ayant un dispositif d'accrochage de charge suivant la revendication 13, **caractérisée en ce que** la partie (5) supérieure du boîtier (3) de support de sphère forme, pour deux moitiés (71, 73) de boîtier en forme de coquille, un agencement (75) de palier relié au point (7) d'attaque de la force de traction produite par le moyen (1) de traction, les deux moitiés pouvant pivoter entre une position de décrochage, où elles sont éloignées l'une de l'autre, et une position d'accrochage, où elles sont l'une sur l'autre, dans laquelle est formé l'espace de réception, qui, à l'état d'accrochage, entoure la partie (17) d'accrochage de charge en laissant libre simplement le tronçon de fût voisin de la partie (21) sphérique.

23. Structure (S) plate ayant un dispositif d'accrochage de charge suivant la revendication 22, **caractérisée en ce que**, sur les côtés intérieurs des moitiés (71, 73) du boîtier, sont constituées des parties de calotte sphérique pour la coopération avec la surface (34) de transmission de la partie (21) sphérique se trouvant dans l'espace de réception.
